# EUROPÄISCHE PATENTSCHRIFT

(11) **EP 0 828 879 B1**
(45) Veröffentlichungstag und Bekanntmachung des Hinweises auf die Patenterteilung: **15.09.1999**
(21) Anmeldenummer: 96908999.4
(22) Anmeldetag: 26.04.1996
(51) Int. Cl.: D03D 47/00

(54) **SCHUSSFADENVERTEILVORRICHTUNG EINER REIHENFACHWEBMASCHINE**
WEFT THREAD DISTRIBUTOR IN A SHED COURSE LOOM
DISPOSITIF DE REPARTITION DU FIL DE TRAME POUR METIER A TISSER A OUVERTURE DES FILS EN SERIE

(30) Priorität: 02.06.1995 CH 163495
(43) Veröffentlichungstag der Anmeldung: 18.03.1998
(73) Patentinhaber: SULZER RÜTI AG, CH-8630 Rüti (CH)
(72) Erfinder: CHRISTE, Marcel, CH-8630 Rüti (CH)
(74) Vertreter: Heubeck, Bernhard
(86) Internationale Anmeldenummer: CH9600156
(87) Internationale Veröffentlichungsnummer: WO9638612

(56) Entgegenhaltungen:
- EP-A- 0 143 119
- EP-A- 0 143 860
- EP-A- 0 433 216

## Beschreibung

Die Erfindung betrifft ein Verfahren zum Betreiben einer Schussfadenverteilvorrichtung einer Reihenfachwebmaschine mit einer Zuführdüse und mit einer Injektordüse, die einen Schussfaden entgegen der Drehrichtung eines Webrotors in einen Verbindungskanal zwischen einem ortsfesten Ringteil und einem Webrotor einblasen, wobei der Schussfaden aus dem Verbindungskanal in ein Einschiessrohr umgelenkt wird und nach seinem Eintrag in Eintragsrichtung gesehen hinter dem Einschiessrohr geklemmt und geschnitten wird, um eine so entstandene neue Schussfadenspitze zurückzusaugen und entgegen der Drehrichtung des Webrotors in ein weiteres Einschiessrohr zu blasen.

Eine derartige Vorrichtung ist in der EP-A-0 433 216 beschrieben.

Eine weitere ähnliche Vorrichtung ist in der EP-B-0 143 860 beschrieben. Es handelt sich insbesondere um den Teil der Vorrichtung, der auf Seite 3, Zeile 7 bis 19 beschrieben ist.

Versuche mit solchen Schussfadenverteilvorrichtungen haben gezeigt, dass es gar nicht so einfach ist, einen im Webrotor eingetragenen Schussfaden so im Fach zu halten, dass er vom Schneidvorgang unbeeinflusst ist, und andererseits den Schneidvorgang für jede neue Schussfadenspitze mit grosser Wiederholgenauigkeit durchzuführen.

Es ist daher Aufgabe der vorliegenden Erfindung, ein zuverlässiges Verfahren für ein genaues Zuschneiden der neuen Schussfadenspitze und für ein störungsfreies Umsteuern dieser Schussfadenspitze aufzuzeigen. Diese Aufgabe wird dadurch erfüllt, dass in Einschussrichtung gesehen an das Einschiessrohr räumlich zuerst eine Schneidvorrichtung und anschliessend eine Klemmvorrichtung angeordnet wird und dass zeitlich gesehen bereits vor dem Klemmen des Schussfadens eine Rückziehkraft im Verbindungskanal erzeugt wird, die die Bremsung in der Klemmvorrichtung unterstützt und während dem Schneiden eine Schlaufenbildung zwischen Einschiessrohr und Klemmvorrichtung verhindert.

Dieser Ablauf hat den Vorteil, dass der Schussfaden gegen Ende des Einlaufs im Fach vorgebremst und gespannt wird und nach seiner mechanischen Klemmung in der Klemmeinrichtung nicht mehr zur Klemmvorrichtung nachläuft. Der eigentliche Stop-Schlag wird durch die Klemmvorrichtung erzeugt und abgefangen, während die Rückziehkraft so gross ist, dass sie ein Nachlaufen der geringen Fadenmasse zwischen Verbindungskanal und Klemmvorrichtung verhindert, um ein Schneiden des Schussfadens in gespanntem Zustand zu ermöglichen.

Vorteilhafte Weiterbildungen der Vorrichtung zur Durchführung des Verfahrens sind in den Ansprüchen 2 bis 6 aufgezeigt. So hat es sich gezeigt, dass der Uebergang der Schussfadenspitze aus dem Verbindungskanal in das Einschiessrohr durch eine schräge Abstreifschulter, die einen stumpfen Winkel mit einer Trennebene zum ortsfesten Ringteil bildet, problemlos erfolgt. In der Abwicklung des Verbindungskanals besteht daher nur im Bereich der Abstreifschulter einer kleiner Trennspalt zum ortsfesten Ringteil, während auf dem restlichen Umfang eine eingeschnittene Rinne auf der Rotorseite besteht, die so tief eingeschnitten ist, dass im Einflussbereich von Zuführdüse und Injektordüse eine Mindestströmung entgegen der Drehrichtung erzeugt werden kann. Beim Umsteuern der neuen Schussfadenspitze kann es vorteilhaft sein, wenn entgegen der Drehrichtung Zusatzdüsen ausserhalb einer Tasche des Verbindungskanals im ortsfesten Ring eingebaut sind, die zu einem gewollten Zeitpunkt entgegen der Drehrichtung in die eingeschnittene Rinne blasen.

Die Genauigkeit des Zuschneidens hängt dabei auch von der Repetiergenauigkeit beim Ansteuern der Injektordüsen und der eventuellen Zusatzdüsen ab. Es ist daher vorteilhaft, die Luftimpulse durch eine offene Steuerkette und kinematische Verknüpfung der Ansteuerventile mit der Drehbewegung des Webrotors zu erzeugen. Da mehrere Schussfäden nacheinander gebremst, unter Vorspannung geschnitten und umgesteuert werden müssen, ist ein Drehschieber, der die Luftimpulse nacheinander den für die verschiedenen Schussfäden zuständigen Düsen zuteilt, eine besonders kostengünstige und genaue Lösung. Dadurch, dass ein Element mit einer geringen Streuung in seiner Oeffnungs- und Schliesscharakteristik alle Injektordüsen oder alle Zusatzdüsen ansteuert ist die Repetiergenauigkeit hoch. Ausserdem kann durch Justieren an diesem einen Element, der Impuls für alle daran angeschlossenen Düsen verändert werden.

Im weiteren ist die Erfindung anhand eines Ausführungsbeispiels gezeigt.

Es zeigen die Figuren 1 bis 4 schematisch jeweils einen abgewickelten Schnitt quer zur Trennebene zwischen Webrotor und ortsfestem Ringteil und jeweils längs dem Verbindungskanal für einen Schussfaden, wobei schematisch der Ablauf für das Umsteuern eines Schussfadens dargestellt ist.

Fig. 5 zeigt einen kinematisch über Zahnräder mit einem Webrotor verbundenen Drehschieber, der verschiedene Injektordüsen in einem Takt nacheinander ausspeisen kann.

Bei den Figuren handelt es sich um eine Schussfadenverteilvorrichtung für eine Reihenfachwebmaschine, bei welcher ein Schussfaden in einen Verbindungskanal über eine Zuführdüse eingespiesen wird und innerhalb des Verbindungskanals an Einschiessrohre verteilt wird. Um ein störungsfreies Abschneiden des eingetragenen Schusses und Umsteuern der neuen Schussfadenspitze zu erreichen, ist eine Schneidvorrichtung räumlich zwischen Einschiessrohr und Klemmvorrichtung angeordnet, damit vor dem Stillsetzen des Schussfadens durch die Klemmvorrichtung bereits mittels Zuführdüse und Injektordüse eine Rückziehkraft und eine unter dieser Rückziehkraft stehende Schlaufe gebildet werden. Während dem Stillsetzen in der Klemmvorrichtung ist der Faden in der Schneidvorrichtung vorgespannt und kann problemlos geschnitten werden. Die Schlaufe streckt sich und eine neue Schussfadenspitze wird in das nächste Einschiessrohr eingetragen.

Ein mit dem Webrotor 8 verbundener Uebernahmering 20 dreht sich in Drehrichtung 7 und dreht mit wenig Spiel in einer Trennebene 13 zu einem ortsfesten Ringteil 11. Der auf einem bestimmten Radius angeordnete Verbindungskanal 3 wird durch eine Tasche 21 im ortsfesten Ringteil 11 und durch eine eingeschnittene Rinne 14 im Uebernahmeteil 20 gebildet. Einzig im Bereich von Abstreifschultern 10 ist die Rinne 14 unterbrochen. Ein Schussfaden 9 wird mit konstanter Geschwindigkeit über eine Zuführdüse 1 angeliefert und in spitzem Winkel entgegen der Drehrichtung 7 des Uebernahmerings 20 in den Verbindungskanal 3 eingeblasen. Zur Verstärkung der Blaswirkung ist eine Injektordüse 2 koaxial mit der Zuführdüse 1 vorgesehen. Entgegen der Drehrichtung 7 ist im ortsfesten Ringteil 11 hinter der Tasche 21 eine Zusatzdüse 16 angebracht, die entgegen der Drehrichtung in die vorbeidrehende Rinne 14 blasen kann, um den Transport vom Schussfaden während dem Umsteuern zu unterstützen. Am Uebernahmering 20 lenken jeweils Abstreifschultern 10 den Luftstrom und den Schussfaden 9 in die Einschiessrohre 4, von welchen der Schussfaden vorbei an einer Klemmvorrichtung 6, 6' in ein Reihenfach des Webrotors transportiert wird. Vor der Abstreifschulter 10 ist die Rinne 14 tiefer ausgenommen und an ihrem Grund mit Entlastungsöffnungen 18 versehen, um die Umlenkung von Luftstrom und Schussfaden in das Einschiessrohr 4' zu erleichtern. Die Sogwirkung der Zusatzdüse 16 wird erst richtig wirksam, wenn der tiefere Teil der Rinne 14 sich in den Bereich der Tasche 21 hineinbewegt und ein durchgehend grosser Querschnitt im Verbindungskanal 3 entsteht (Fig. 3).

In Figur 1 läuft der Schussfaden 9 ungehindert von der Zuführdüse 1 entgegen der Drehrichtung 7 in den Verbindungskanal 3 und weiter in das Einschiessrohr 4 und ein nicht gezeigtes Reihenfach. Die offene Klemmvorrichtung 6 ist als mitdrehend dargestellt, während die Schneidvorrichtung als ortsfest dargestellt ist. Die Umlenkung in das Einschiessrohr erfolgt entlang der Abstreifschulter 10, die einen stumpfen Winkel 12 (Fig. 3) zur Trennebene 13 bildet. Am Ende der Tasche 21 ist der Verbindungskanal bis auf den wenig ausgenommenen Teil der Rinne 14 verschlossen, so dass der Hauptluftstrom durch das Einschiessrohr 4 geht.

In Figur 2 hat sich der Webrotor 8 mit dem Uebernahmering 20 schon merklich auf die offene Schneidvorrichtung 5 zubewegt. Die Zusatzdüse 16 kann betätigt werden, um einen Unterdruck im Bereich einer Schräge 22 zu erzeugen, der das Umsteuern unterstützt, wenn der grössere Querschnitt im Verbindungskanal 3 (Fig. 3) entsteht. Zuführdüse 1 und Injektordüse 2, falls letztere schon betätigt ist, blasen noch gegen die Schräge vom stumpfen Winkel 12 der Abstreifschulter.

Mit dem Uebergang zu Figur 3 hat sich die Kante der Abstreifschulter 10 aus dem Luftstrahl von Zuführdüse 1 und Injektordüse 2 herausbewegt. Gleichzeitig hat sich der Verbindungskanal 3 zur Zusatzdüse 16 hin geöffnet, so dass eine durchgehende Strömung in das Einschiessrohr 4' entsteht und sich eine Schlaufe 19 in Richtung dieser Strömung bildet, an welcher eine Rückziehkraft 15 auftritt. Diese Rückziehkraft 15 wirkt bremsend auf den Schussfaden 9 im Einschiessrohr 4. Falls jetzt das Stillsetzen des Schussfadens 9 mit der Klemmvorrichtung 6 erfolgt, ist die Rückziehkraft 15 ausreichend, um das kurze Fadenstück bis zur Klemmvorrichtung 6 unter Vorspannung zu halten und eine Fadenschlaufe im Bereich der Schneidvorrichtung zu verhindern. Es kann geschnitten werden und die neu entstandene Schussfadenspitze 17 wird in den Verbindungskanal 3 zurückgezogen bis die Schlaufe 19 entgegen der Drehrichtung 7 ausgestreckt ist und der neue Schuss wird in das Einschiessrohr 4' und weiter in ein neues, hier nicht gezeigtes Reihenfach eingetragen.

In Figur 4 ist dieser neue Schusseintrag angedeutet. Es muss lediglich noch die Schneidvorrichtung 5 offen stehen, um den Zustand von Figur 1 zu erreichen, während sich die Klemmvorrichtung 6 öffnen kann, um ein Anschlagen des eingetragenen Schusses zu ermöglichen.

Um im richtigen Augenblick unter Zuhilfnahme der Injektordüsen 2 eine Rückziehkraft 15 vor dem Schneiden des Schussfadens zu erzeugen, muss jede Injektordüse 2 bei einem bestimmten Drehwinkelabstand der Kante der Abstreifschultern 10 einen genau definierten Luftimpuls erhalten. Ein in einer Richtung drehender Drehschieber 23, der von einer Druckluftzuleitung 30 Druckimpulse in Impulsleitungen 31 zu den verschiedenen Injektordüsen leitet und gleichzeitig mit dem Webrotor, auf dem die Abstreifschultern 10 sitzen, kinematisch z.B. über Zahnräder gekoppelt ist, ist in Figur 5 dargestellt. Der Drehschieber 23 ist mit seinem Gehäuseboden 24 an der Seitenwand 29 einer Reihenfachwebmaschine so befestigt, dass sein Antriebszahnrad 32 mit einem Zahnrad 33 des Webrotors in Eingriff ist. Ueber Gehäusedichtungen 27, 28 sind ein Mittelteil 25 und ein als Lagerträger ausgebildeter Deckel 26 mit dem Gehäuseboden 24 über Verschraubungen 45 verbunden. Im Deckel 26 ist eine Welle 34 mittels Lagern 37 gelagert und axial mit Distanzbüchse 38 und Sicherungselementen 39 gesichert. Auf der Antriebsseite ist das Zahnrad 32 mit einer Mutter 35 befestigt. Innerhalb des Gehäuses 24, 25 ist auf der Welle 34 eine Kunststoffscheibe 40 mit einem Stift 42 befestigt, wobei die Scheibe 40 dichtend am Mittelteil 25 anliegt. Die Scheibe besitzt einen Durchbruch 41, der während der Drehung auf einem Kreis dahinterliegende individuelle in gleichmässigen Abständen angeordnete Aussparungen 43 im Mittelteil 25 überstreicht und jeweils für die Zeit der Ueberdeckung von Durchbruch 41 und Aussparungen 43 einen Luftimpuls erzeugt. Die Zahl der Aussparungen 43 entspricht der Anzahl Injektordüsen 2 im ortsfesten Ringteil 11 (Fig. 3). Der Luftimpuls wird im Mittelteil 25 über Radialkanäle 44 an die jeweiligen Impulsleitungen weitergeführt, für die hier nur die Anschlussbohrungen 31 gezeigt sind. Wenn die Impulsleitungen auch noch gleich lang ausgeführt sind, dann kommen die Luftimpulse gleichartig und mit hoher Präzision zum vorgesehenen Zeitpunkt bei den Injektordüsen 2 an. Durch den Direktantrieb über den Webrotor sind die Impulse auch bei Drehzahländerungen und beim Anfahren richtig synchronisiert. Im weiteren zeichnet sich die einfache Mechanik durch eine hohe Betriebssicherheit über lange Zeitabstände aus. Einer Ueberbeanspruchung der Reibstellen und einer Vergrösserung des Dichtspalts zwischen Scheibe 40 und Mittelteil 25 kann vorgebeugt werden, wenn die Scheibe 40 mit einer dosierten Axialkraft zum Beispiel wegen unterschiedlich grosser Druckbeaufschlagung auf der Vorderseite und der rückseitigen Reibseite beaufschlagt ist. Zum Justieren des Impulsbeginns muss lediglich die Mutter 35 gelöst werden und das Zahnrad 32 gegenüber den Verstellflächen 36 an der Welle 34 leicht verdreht werden.

## Patentansprüche

1. Verfahren zum Betreiben einer Schussfadenverteilvorrichtung einer Reihenfachwebmaschine mit einer Zuführdüse (1) und mit einer Injektordüse (2), die einen Schussfaden (9) entgegen der Drehrichtung (7) eines Webrotors (8) in einen Verbindungskanal (3) zwischen einem ortsfesten Ringteil (11) und einem Webrotor (8) einblasen, wobei der Schussfaden aus dem Verbindungskanal (3) in ein Einschiessrohr (4) umgelenkt wird und nach seinem Eintrag in Eintragsrichtung gesehen hinter dem Einschiessrohr (4) geklemmt und geschnitten wird, um eine so entstandene neue Schussfadenspitze zurückzusaugen und entgegen der Drehrichtung (7) des Webrotors (8) in ein weiteres Einschiessrohr (4') zu blasen, dadurch gekennzeichnet, dass in Einschussrichtung gesehen an das Einschiessrohr (4) räumlich zuerst eine Schneidvorrichtung (5) und anschliessend eine Klemmvorrichtung (6) angeordnet wird und dass zeitlich gesehen bereits vor dem Klemmen des Schussfadens (9) eine Rückziehkraft (15) im Verbindungskanal (3) erzeugt wird, die die Bremsung in der Klemmvorrichtung (6) unterstützt und während dem Schneiden eine Schlaufenbildung zwischen Einschiessrohr (4) und Klemmvorrichtung verhindert.

2. Vorrichtung zum Durchführen des Verfahrens nach Anspruch 1, dadurch gekennzeichnet, dass der Uebergang vom Verbindungskanal (3) in das Einschiessrohr (4) durch eine schräge Abstreifschulter (10) erfolgt, die einen stumpfen Winkel (12) zu einer Trennebene (13) zwischen ortsfestem Ring (11) und Webrotor (8) bildet.

3. Vorrichtung zur Durchführung des Verfahrens nach Anspruch 1, dadurch gekennzeichnet, dass der Verbindungskanal (3) beidseitig von der Trennebene (13) im ortsfesten Ring (11) und im Webrotor (8) eingeschnitten ist, wobei im Webrotor mit Ausnahme vom Bereich der Abstreifschultern (10) eine eingeschnittene Rinne (14) auf dem ganzen Umfang besteht.

4. Vorrichtung nach einem der Ansprüche 2 oder 3, dadurch gekennzeichnet, dass im ortsfesten Ring mindestens eine weitere Zusatzdüse (16) ausserhalb einer Tasche (21) vom Verbindungskanal (3) und entgegen der Drehrichtung (7) angeordnet ist, welche ebenfalls entgegen der Drehrichtung (7) in die eingeschnittene Rinne (14) bläst, um den Fadentransport in die vorbeidrehenden Einschussrohre (4, 4') zu unterstützen.

5. Vorrichtung zur Durchführung des Verfahrens nach Anspruch 1, gekennzeichnet durch einen Drehschieber (23), der ein festes Uebersetzungsverhältnis zum Webrotor (20) aufweist und der aus einer Druckluftzuleitung (30) über einen drehenden Durchbruch (41) in hinter dem Durchbruch (41) angeordnete Impulsleitungen (31) Druckluft für Injektor- oder Zusatzdüsen (2, 16) einspeist, wobei die Impulsleitungen (31) jeweils auf eine der am ortsfesten Ringteil (11) angebrachten Injektordüsen (2) oder Zusatzdüsen (16) geführt sind.

6. Vorrichtung nach Anspruch 5, dadurch gekennzeichnet, dass in Durchflussrichtung hinter dem drehenden Durchbruch (41) die Impulsleitungen (31) mit gleichmässig auf einem Kreis angeordneten Aussparungen (43) beginnen.

## Claims

1. Method of operating a weft thread distributor apparatus of a series shed weaving machine comprising a supply nozzle (1) and an injector nozzle (2) which blows a weft thread (9) contrary to the direction of rotation (7) of a weaving rotor (8) into a connection channel (3) between a spatially fixed ring part (11) and a weaving rotor (8), with the weft thread being deflected out of the connection channel (3) into a shoot-in tube (4) and after its insertion being clamped and cut off behind the shoot-in tube (4) when viewed in the direction of insertion, in order to suck back a new weft thread tip which has arisen in this way and to blow it contrary to the direction of rotation (7) of the weaving rotor (8) into a further shoot-in tube (4'), characterised in that, when viewed in the direction of insertion, first a cutting device (5) and then a clamping device (6) are arranged spatially following the shoot-in tube (4); and in that,when viewed time-wise, a retraction force (15) is already present in the connection channel (3) prior to the clamping of the weft thread (9) and assists the braking in the clamping device (6) and prevents the formation of a loop between the shoot-in tube (4) and the clamping device during the cutting.

2. Apparatus for carrying out the method of claim 1 characterised in that the transition from the connection channel (3) into the shoot-in tube (4) takes place via an inclined stripper shoulder (10) which forms an obtuse angle (12) with a partition plane (13) between the spatially fixed ring (11) and the weaving rotor (8).

3. Apparatus for carrying out the method of claim 1 characterised in that the connection channel (3) is cut into both sides of the partition plane (13) in the spatially fixed ring (11) and in the weaving rotor (8), with a cut out groove (14) being present in the weaving rotor over the entire periphery with the exception of the region of the stripper shoulders (10).

4. Apparatus in accordance with one of the claims 2 or 3 characterised in that at least one further additional nozzle (16) is arranged in the spatially fixed ring outside of a pocket (21) from the connection channel (3) and opposite to the direction of rotation (7) and likewise blows into the cut out groove (14) contrary to the direction of rotation (7) in order to assist the thread transport into the shoot-in tubes (4, 4') that are rotating past it.

5. Apparatus for carrying out the method in accordance with claim 1 characterised by a rotary gate (23) which has a fixed reduction ratio relative to the weaving rotor (20) and which feeds compressed air for the injector nozzles or additional nozzles (2, 16) from a compressed air supply line (30) via a rotating aperture (41) into pulse feed lines (31) placed behind the aperture (41), with each of the pulse feed lines (31) being led to one of the injector nozzles (2) or additional nozzles (16) mounted on the spatially fixed ring part (11).

6. Apparatus in accordance with claim 5 characterised in that the pulse feed lines (31) begin with cut-outs (43) arranged uniformly on a circle after the rotating aperture (43) in the direction of flow.

## Revendications

1. Procédé pour faire fonctionner un dispositif de répartition de fil de trame d'un métier à tisser multifoule avec une buse d'amenée (1) et une buse d'injection (2) qui soufflent un fil de trame (9), contre la direction de rotation (7) d'un rotor de tissage (8), dans un canal de liaison (3) entre une partie annulaire fixe (11) et un rotor de tissage (8), où le fil de trame est dévié du canal de liaison (3) dans un tube d'insertion (4) et, après son insertion, en regardant dans la direction d'insertion, est serré et coupé derrière le tube d'insertion (4) pour aspirer une nouvelle pointe de fil de trame ainsi produite et pour la souffler contre la direction de rotation (7) du rotor de tissage (8) dans un tube d'insertion additionnel (4'), caractérisé en ce que, en regardant dans la direction d'insertion, on dispose au tube d'insertion (4) spatialement d'abord un dispositif de coupe (5) et ensuite un dispositif de serrage (6) et en ce que, en considérant le temps, déjà avant le serrage du fil de trame (9), il est produit une force de retrait (15) dans le canal de liaison (3) qui soutient le freinage dans le dispositif de serrage (6) et qui empêche pendant la coupe une formation de boucle entre le tube d'insertion (4) et le dispositif de serrage.

2. Dispositif pour la mise en oeuvre du procédé selon la revendication 1, caractérisé en ce que le passage du canal de liaison( 3) dans le tube d'insertion (4) a lieu par un épaulement de raclage oblique (10) qui forme un angle obtus (12) relativement à un plan de séparation (13) entre la bague fixe (11) et le rotor de tissage (8).

3. Dispositif pour la mise en oeuvre du procédé selon la revendication 1, caractérisé en ce que le canal de liaison (3) est découpé des deux côtés du plan de séparation (13) dans la partie fixe (11) et dans le rotor de tissage (8), où dans le rotor de tissage, à l'exception de la zone des épaulements de raclage (10), il est ménagé une rainure entaillée (14) sur tout le pourtour.

4. Dispositif selon l'une des revendications 2 ou 3, caractérisé en ce qu'il est disposé dans la bague fixe au moins une buse additionnelle supplémentaire (16) à l'extérieur d'une poche (21) du canal de liaison (3) et contre la direction de rotation (7) qui souffle également contre la direction de rotation (7) dans la rainure entaillée (14) pour soutenir le transport du fil dans les tubes d'insertion (4, 4') qui passent en tournant.

5. Dispositif pour la mise en oeuvre du procédé selon la revendication 1, caractérisé par un tiroir rotatif (23) qui a un rapport de changement fixe relativement au rotor de tissage (20) et qui amène d'un conduit d'air comprimé (30) par un perçage tournant (41) dans des conduits d'impulsion (31) disposés derrière le perçage (41) de l'air comprimé pour les buses d'injection ou additionnelles (2, 16), où les conduits d'impulsion (31) sont guidés respectivement vers l'une des buses d'injection (2) ou buses additionnelles (16) disposées à la partie annulaire fixe (11).

6. Dispositif selon la revendication 5, caractérisé en ce que dans la direction d'écoulement, derrière le perçage tournant (41), les conduits d'impulsion (31) commencent par des évidements (43) disposés régulièrement sur un cercle.
